# DEMANDE DE BREVET EUROPEEN

(11) **EP 0 845 221 A1**
(43) Date de publication de la demande: **03.06.1998**
(21) Numéro de dépôt: 97490037.5
(22) Date de dépôt: 27.11.1997
(51) Int. Cl.: A41B 13/00

(54) **Vêtement, notamment pour enfant en bas âge**

(30) Priorité: 28.11.1996 FR 9614826
(71) Demandeur: Premier, 59223 Roncq (FR)
(72) Inventeur: Delhoute, Armelle, 59223 Roncq (FR)
(74) Mandataire: Hénnion, Jean-Claude

(57) **Abrégé**

Vêtement (1) pour enfant constitué d'une pièce unique (2) équipée de moyens de fermeture (3,4) disposés le long de ses bords ; sa mise en place se fait en plaçant l'usager à plat sur la pièce (2), la tête au niveau de la zone centrale (5) de l'évidement , en rabattant les parties supérieures (9,10) par dessus les bras et en faisant coopérer les moyens de fermeture (3,4) pour former les manches et fermer le vêtement. Chaque bord extérieur (12) droit et gauche de la pièce (2) présente :
a) une première portion (12a) correspondant au bord inférieur du devant,
b) une deuxième portion convexe (12b), sensiblement circulaire,
c) et une troisième portion (12c), correspondant au bord de l'extrémité de la manche. La partie (13) de la pièce (2) jouxtant ladite deuxième portion (12b) forme un décrochement naturel en hauteur par rapport au plan formé par le reste de la pièce (2) lorsque le vêtement (1) est posé à plat pour l'habillage , ledit décrochement venant se loger sous l'aisselle , contre le dos et l'arrière du bras de l'usager.

## Description

La présente invention concerne un vêtement destiné notamment aux enfants en bas âge, qui se présente sous la forme d'une pièce unique dont la mise en place sur l'enfant est obtenue, au moins en partie, par rabattage des différentes parties de la pièce et solidarisation des parties ainsi rabattues grâce à des moyens de fermeture.

On connaît par le document DE.1.460.028 un vêtement pour enfant, du type brassière, qui est constitué d'une pièce unique, posée à plat lors de l'habillage, qui présente dans sa partie supérieure médiane une découpe réalisant un évidement central destiné à former l'ouverture pour le cou de l'enfant prolongée vers le haut par un évidement en V délimitant les bords intérieurs de la partie de la pièce destinée à former le devant du vêtement. Cette pièce est équipée de différents moyens de fermeture aptes à coopérer deux à deux et qui sont disposés le long de certains bords de la pièce. Il s'agit dans une première variante d'une fermeture à boutons qui dans une seconde variante est complétée par des moyens de serrage à lacets. La conformation de la pièce et la disposition des moyens de fermeture sont telles que la mise en place de la brassière se fait en plaçant l'enfant à plat sur la pièce , la tête étant au niveau de la zone centrale de l'évidement et le dos sur la partie inférieure de la pièce en dessous de ladite zone centrale, en rabattant les parties supérieures de la pièce par dessus les deux bras selon des axes légèrement obliques sur la figure 2 illustrant la pièce à plat et en faisant coopérer les moyens de fermeture en vis-à-vis de manière à d'une part à former les manches et d'autre part à fermer le vêtement, cette fermeture étant obtenue en solidarisant les parties inférieures de la pièce c'est-à-dire le dos du vêtement , avec les parties supérieures de la pièce, c'est-à-dire le devant du vêtement , puis en solidarisant les deux bords supérieurs le long de l'évidement en V c'est-à-dire en fermant le devant du vêtement.

Ce type de vêtement est constitué d'une pièce unique repliable autour de l'enfant et présente un avantage indéniable quant au confort de l'enfant et à la sécurité de la personne qui l'habille, du fait qu'il n'y a pas besoin de procéder à l'enfilage de la tête et des bras. Un tel vêtement peut constituer la partie haute d'un vêtement plus complet , dans lequel par exemple la partie inférieure formant le dos est prolongée par une partie formant un pantalon avec les jambes déjà en forme. Dans ce cas il suffit à la personne qui habille l'enfant d'introduire les pieds et les jambes de celui-ci dans la partie basse, ce qui ne pose pas de difficulté particulière, avant de réaliser la mise en place de la partie haute du vêtement comme indiqué ci-dessus.

Les modes de réalisation décrits dans le document DE.1.460.026 présentent cependant un inconvénient, du fait que lorsque le vêtement est mis en place sur l'enfant, la zone située sous les bras , au niveau des aisselles , n'est pas réellement protégée, un trou pouvant se former à cet endroit en fonction des mouvements de l'enfant.

Dans le document EP.0.227.728, on a cherché à pallier cet inconvénient. Ce document antérieur concerne également un vêtement pour enfant qui comprend une pièce de tissu unique qui, avant l'habillage, est une surface plane, ladite surface ayant sensiblement la forme d'une croix dans laquelle les quatre parties saillantes ont sensiblement la forme de quadrilatères , notamment trapèzes ou rectangles, dont trois de leurs côtés sont libres et le quatrième est engagé dans la pièce de tissu. Les deux quadrilatères latéraux, sont destinés à former les manches du vêtement, le quadrilatère inférieur à former le dos et le quadrilatère supérieur, séparé en deux parties par une fente médiane à former les deux parties du devant. Comme on peut le voir en comparant la figure 8 de ce document EP.0.227.728 et la figure 2 du document DE.1.460.026, la caractéristique de ce second document , qui vise à remédier à l'inconvénient précité , réside dans la forme de l'intersection entre l'un des côtés libres d'un quadrilatère latéral avec l'un des côtés libres du quadrilatère adjacent, supérieur ou inférieur. Cette intersection entre les côtés précités ne forme pas un angle vif comme c'est le cas dans le document DE.1.460.026 mais est constituée par une surface de tissu qui sert de jonction de recouvrement entre lesdits côtés. Il est précisé que cette surface peut être limitée par un bord droit, incurvé, renflé ou présentant des découpes; la forme préférée est une forme convexe, notamment arrondie ; d'ailleurs seule cette forme préférée est décrite et illustrée dans ce document. Il est enfin précisé que la surface de tissu de cette intersection doit avoir une taille suffisante telle qu'elle puisse être introduite sous l'aisselle de l'enfant aux fins d'assurer l'étanchéité entre la manche, le dos et le devant de l'enfant, même lorsque l'enfant lève les bras. Selon un mode de réalisation prévu par ce document EP.0.227.728, la même manche peut comporter deux surfaces de tissu, à chacune des intersections entre le quadrilatère latéral et les quadrilatères supérieur et inférieur adjacents ; dans ce cas l'épaisseur du tissu correspondante doit être appropriée pour ne pas entraîner de gêne due à une masse trop importante de tissu dans la région des aisselles.

Cependant , selon le demandeur , la solution préconisée par le document EP.0.227.728 ne donne pas entière satisfaction. D'une part lors de la mise en place du vêtement , la surface de tissu disposée à l'intersection et destinée à venir se loger sous les aisselles peut se retrouver repliée à l'inverse de la disposition que l'on veut lui donner, c'est-à-dire qu'elle ne prend pas une disposition qui naturellement vient se placer sous le bras. La personne qui réalise l'habillage doit donc dans ce cas repousser ladite surface de tissu vers l'intérieur de manière à la disposer sous l'aisselle. Ce placement peut d'ailleurs se trouver modifié par les mouvements de l'enfant. D'autre part du fait que cette surface de tissu se trouve disposée à l'intersection des quadrilatères , sa taille est obligatoirement limitée , comme cela apparaît clairement sur les figures illustrées au document précité. De ce fait, il s'avère qu'en pratique et malgré les explications données dans ce document , il n'y a pas une étanchéité parfaite entre la manche dos et le devant du vêtement , un trou pouvant se former notamment en fonction des mouvements et de la position de l'enfant.

Le but que s'est fixé le demandeur est de proposer un vêtement pour enfant du type précité, connu par le document DE.1.460.026, qui pallie l'inconvénient du trou sous l'aisselle, inconvénient que n'a pas su résoudre suffisamment le document EP.0.227.728. Ce but est parfaitement atteint par le vêtement de l'invention qui de manière connue est constitué d'une pièce unique qui d'une part présente un évidement ayant une zone centrale, formant l'ouverture pour le cou, prolongée par une zone supérieure longeant les bords intérieurs des deux parties supérieures droite et gauche de la pièce, et d'autre part est équipée de moyens de fermeture aptes à coopérer deux à deux et disposés le long des bords de la pièce ; la conformation de la pièce et la disposition des moyens de fermeture sont telles que la mise en place du vêtement se fait en plaçant l'usager à plat sur la pièce, la tête au niveau de la zone centrale de l'évidement , en rabattant les parties supérieures de la pièce par dessus les deux bras et en faisant coopérer les moyens de fermeture en vis-à-vis de manière à former les manches et à fermer le vêtement.

De manière caractéristique selon l'invention, chaque bord extérieur droit et gauche de la pièce , depuis la zone supérieure de l'évidement , présente successivement et de manière continue :
a) une première portion, de préférence , sensiblement rectiligne, correspondant au bord inférieur du devant ,
b) une deuxième portion convexe , sensiblement circulaire ,
c) et une troisième portion , de préférence sensiblement rectiligne, correspondant au bord de l'extrémité de la manche ; de plus la partie de la pièce qui jouxte ladite deuxième portion forme un décrochement naturel en hauteur par rapport au plan formé par le reste de la pièce lorsque le vêtement est posé à plat pour l'habillage , ledit décrochement en hauteur venant naturellement se loger lors de l'habillage sous l'aisselle, contre le dos et l'arrière du bras de l'usager.

Ainsi le vêtement de l'invention se distingue de celui divulgué dans le document EP.0.227.728 en ce qu'il est constitué d'une pièce unique qui, avant l'habillage, n'est pas une surface plane, mais une surface présentant des parties en relief, correspondant au décrochement en hauteur le long des deuxièmes portions convexes des bords extérieurs droit et gauche de la pièce. De plus cette pièce n'a pas la forme d'une croix avec quatre parties saillantes qui ont sensiblement la forme de quadrilatères dont trois côtés sont libres et le quatrième engagé dans la pièce. Son bord supérieur avec la succession de ces trois portions continues ne comporte pas de découpe rentrante destinée à former les côtés libres de tels quadrilatères.

Ces différences se traduisent sur le plan fonctionnel d'une part par le prépositionnement naturel du décrochement en relief qui lors de l'habillage vient se loger, sans manipulation complémentaire, directement sous l'aisselle et d'autre part par la taille importante de ce décrochement naturel qui occupe tout le secteur angulaire compris entre les parties de la pièce destinées à former le devant et la manche. Cette configuration particulière, caractéristique de l'invention est analogue à une cape qui serait jetée sur les épaules et qui comporterait une zone préformée permettant de constituer artificiellement des manches à cette cape.

La configuration particulière précitée est certes tout-à-fait adaptée à un vêtement du type décrit dans le document DE.1.460.026 dans lequel il n'y a pas besoin de procéder à l'enfilage de la tête et des bras. Cependant cette configuration peut également être avantageusement mise en oeuvre dans un vêtement dans lequel il serait nécessaire de procéder à l'enfilage de la tête pour autant que cet enfilage reste confortable pour l'enfant et très sûr pour la personne qui l'habille.

C'est donc un second objet de l'invention que de proposer un vêtement qui est constitué d'une pièce unique qui d'une part présente un évidement central formant l'ouverture pour le cou, cet évidement étant prolongé vers le haut par deux découpes intérieures obliques délimitant entre-elles une portion supérieure de la pièce repliable au-dessus de l'évidement central, et d'autre part est équipé de moyens de fermeture aptes à coopérer deux à deux et disposés le long des bords de la pièce et desdites découpes; la conformation de la pièce et la disposition des moyens de fermeture sont telles que la mise en place du vêtement se fait en plaçant l'usager à plat sur la pièce , la tête au niveau de l'ouverture formée par l'évidement central et la portion supérieure précitée repliée , en rabattant la partie supérieure de la pièce par dessus la tête et les deux bras et en faisant coopérer les moyens de fermeture en vis-à-vis de manière à former les manches et fermer le vêtement. De plus chaque bord intérieur droit et gauche de la pièce , depuis la zone médiane de la partie supérieure, présente successivement et de manière continue :
a) une première portion, de préférence, sensiblement rectiligne , correspondant au bord inférieur du devant,
b) une deuxième portion convexe, sensiblement circulaire,
c) et une troisième portion, de préférence sensiblement rectiligne, correspondant au bord de l'extrémité de la manche ; de plus la partie de la pièce qui jouxte ladite deuxième portion forme un décrochement naturel en hauteur par rapport au plan formé par le reste de la pièce lorsque le vêtement est posé à plat pour l'habillage , ledit décrochement en hauteur venant naturellement se loger lors de l'habillage sous l'aisselle, contre le dos et l'arrière du bras de l'usager.

Lors de la mise en place du vêtement , la tête est placée dans l'espace formé par l'évidement central et la portion supérieure repliée vers le haut, selon la ligne de pliage s'étendant entre les extrémités extérieures des deux découpes ; cet espace est suffisamment important pour que le rabattage de la partie supérieure de la pièce par dessus la tête ne crée aucune gêne pour l'usager.

Le décrochement en hauteur, caractéristique de l'invention , se trouver dans ce cas dans le secteur angulaire s'étendant vers la portion convexe depuis l'extrémité supérieure de la découpe correspondante.

Selon un premier mode de réalisation, le décrochement naturel en hauteur est obtenu, selon la technique du godet, par assemblage de deux morceaux distincts, chaque morceau comportant dans la partie jouxtant la deuxième portion convexe du bord extérieur un prolongement allant au-delà d'un axe oblique , partant de la zone centrale de l'évidement jusque sensiblement au milieu de la deuxième portion convexe du bord extérieur.

C'est l'assemblage des deux prolongements allant au-delà dudit axe oblique , qui crée la forme tridimensionnelle recherchée.

Dans le cas du vêtement dont l'évidement a une zone centrale formant l'ouverture pour le cou qui est prolongée par une zone supérieure longeant les bords des deux parties supérieures droite et gauche de la pièce, l'assemblage des deux morceaux distincts est réalisé non seulement selon les deux prolongements allant au-delà dudit axe oblique mais également selon les bords communs coïncidant avec ledit axe oblique.

Par contre dans le cas du vêtement dont l'évidement central est prolongé vers le haut par deux découpes intérieures obliques , l'assemblage n'est réalisé que selon les deux prolongements. En effet dans ce cas, les deux morceaux distincts présentent des bords rectilignes s'étendant selon ledit axe oblique, qui délimitent entre eux les découpes intérieures.

De préférence un passepoil est disposé lors de l'assemblage des deux morceaux, au moins selon les deux prolongements. La présence de ce passepoil permet d'apporter une rigidité complémentaire au décrochement naturel en hauteur.

Selon une seconde variante de réalisation, qui n'est applicable que dans le cas du vêlement ayant une structure du type de celle décrite dans le document DE.1.460.026, le décrochement en hauteur est obtenu selon la technique des pinces, le décrochement en hauteur est obtenu, selon la technique des pinces sur un morceau comportant dans la partie correspondant à la deuxième portion convexe du bord extérieur une première portion convexe et une seconde portion convexe, présentant entre elles un point d'inflexion, la pince étant formée selon quatre lignes disposées symétriquement par rapport à un axe oblique partant du point d'inflexion jusqu'à la zone du morceau correspondant à l'évidement central, les deux lignes constituant avec l'axe oblique un triangle d'angle au sommet β.

Avantageusement l'angle α compris entre 45 et 90°, et l'angle β, qui est supplémentaire de l'angle α, est compris entre 90° et 135 °.

Avantageusement le sommet du secteur angulaire d'angle au sommet α, s'agissant du godet, ou le sommet du triangle d'angle au sommet β, s'agissant de la pince, est située à environ 60 % de la ligne allant de l'évidement central jusqu'au bord extérieur de la pièce.

La présente invention sera mieux comprise à la lecture de la description qui va être faite d'un exemple de réalisation d'un vêtement pour enfant constitué d'une pièce unique dont la mise en place est réalisée par rabattage des différentes parties de la pièce et fermeture de celle-ci illustré par le dessin annexé dans lequel :
- La figure 1 est une vue de dessus d'un premier vêtement de l'invention maintenu à plat ,
- La figure 2 est une vue en perspective de la partie haute du vêtement de la figure 1 et ,
- La figure 3 est une vue en plan du patronage du vêtement de la figure 2, obtenue selon la technique du godet,
- La figure 4 est une vue en plan du patronage du vêtement de la figure 2, obtenue selon la technique des pinces,
- La figure 5 est une vue partielle de dessus d'un second vêtement de l'invention maintenu à plat et,
- La figure 6 est une vue en plan du patronage du vêtement de la figure 5.

Le premier vêtement de l'invention qui va maintenant être décrit est un vêtement qui est destiné particulièrement aux enfants et en particulier aux enfants en bas âge, par exemple de 0 à 6 mois. Ceci n'est cependant pas limitatif de l'invention qui peut s'appliquer pour tout vêtement quels que soient la taille et l'âge de l'usager.

Il s'agit d'un vêtement dont le principe général est divulgué par le document DE.1.460.026, à savoir un vêtement dont la mise en place ne nécessite pas d'enfilage de la tête et des bras. Ce vêtement 1 est constitué, au moins dans sa partie haute A , d'une pièce unique 2 qui est équipée de moyens de fermeture 3 et 4, aptes à coopérer deux par deux ; la configuration de la pièce 2 et la disposition des moyens de fermeture 3, 4 sont telles que la mise en place du vêtement 1 , au moins dans sa partie haute A, est obtenue en disposant l'usager sur la pièce 2, celle-ci étant placée sur un plan horizontal , puis à replier les différentes parties constitutives de la pièce 2 et à faire coopérer les moyens de fermeture 3,4 en sorte d'obtenir la formation des manches et la fermeture du vêtement 1 sur l'usager.

Plus précisément et de manière connue par le document DE.1.460.026, la pièce 2 comporte un évidement central 5 qui correspond à l'ouverture pour le cou de l'usager, ledit évidement central 5 étant surmonté d'un évidement supérieur 6 , de forme en V sur l'exemple illustré à la figure 1, cet évidement supérieur 6 délimitant les bords 7, 8 des deux parties supérieures 9, 10 de la pièce 2. Lors de la l'habillage, l'usager est placé sur la pièce 2 avec la tête qui est au niveau de l'évidement central 5 et le dos qui s'applique sur la partie inférieure 11 de la pièce . La personne qui réalise l'habillage replie par dessus les épaules et les bras de l'usager les parties supérieures 9, 10, formant alors les manches et le devant du vêtement 1. La fermeture des manches et du devant est obtenue en faisant coopérer deux à deux les différents moyens de fermeture 3,4 disposés de manière adéquate le long des bords de la pièce.

De manière caractéristique selon l'invention, chaque bord extérieur 12 de la pièce 2, depuis les bords supérieurs 7, 8 délimités par l'évidement supérieur 6 présente successivement et de manière continue une première portion 12a de préférence sensiblement rectiligne, une deuxième portion 12b convexe et sensiblement circulaire et une troisième portion 12c, de préférence sensiblement rectiligne. La première portion 12a correspond, lorsque le vêtement est mis en place , au bord inférieur du devant, la troisième portion 12b correspond au bord de l'extrémité de la manche. Quant à la deuxième portion 12c, elle jouxte une partie 13 de la pièce 2 qui forme un décrochement naturel en hauteur, par rapport au plan formé par le reste de la pièce lorsque le vêtement 1 est posé à plat pour l'habillage. Cette partie 13 en relief est destinée à venir se loger sous l'aisselle, contre le dos et l'arrière du bras de l'usager. Dans la représentation qui a été faite du vêtement 1 à la figure 1, la partie 13 a été maintenue à plat de manière à montrer la forme convexe de son bord extérieur 12 dans la deuxième portion 12b. En fait lorsque cette partie 13 est maintenue dans cette position , la partie 13 n'est pas réellement à plat mais forme des plis symbolisés par les traits continus 14 partant d'une zone sensiblement ponctuelle 15.

Sur la figure 2 on a représenté la position que prend naturellement la partie haute A du vêtement 1 lorsqu'il est mis en place, par exemple sur la table à langer. Les parties 13, qui jouxtent les portions convexes 12b du bord extérieur 12 de la pièce 2 forment un décrochement en relief, dont la hauteur h peut , dans le cas d'un vêtement pour nourrisson , être de 7 à 9cm. Cette hauteur est maximale au point 16 qui se trouve situé sur un axe 17 qui va de l'évidement central 5 jusque sensiblement au milieu de la deuxième portion convexe 12b du bord extérieur 12. Cet axe 17 passe bien sûr par la zone 15, de départ des plis 14 dans la représentation de la figure 1.

Lorsque l'on replie la partie supérieure 9 , 10 par dessus les épaules et les bras de l'usager , la partie en relief 13 vient se loger directement sous les aisselles. Du fait de sa hauteur h et de son étendue, non seulement l'aisselle est parfaitement recouverte mais la portion 13 en relief vient également s'appliquer au niveau du dos et de l'arrière des bras de l'usager, de sorte qu'est assurée une étanchéité parfaite du vêtement 1.

Sur la figure 3 on a illustré un premier mode de réalisation du vêtement 1, permettant plus particulièrement la formation du décrochement en relief voulu pour la partie 13 destinée à venir se loger sous les aisselles de l'usager.

Ce premier mode de réalisation est obtenu selon la technique du godet . La pièce 2, dans sa partie haute A est obtenue par l'assemblage de trois morceaux distincts 2a, 2b , 2c, les deux derniers morceaux 2b, 2c étant symétriques par rapport à un axe de symétrie , dans le cas présent l'axe DD' de symétrie de la pièce 2, correspondant à l'axe du dos de l'usager.

Chacun des deuxième et troisième morceaux 2b, 2c correspond partiellement aux parties supérieures droite et gauche de la pièce 2, une fois l'assemblage réalisé. Sur la figure 3 on a représenté le patronage avec la configuration et le placement des morceaux 2a, 2b, 2c les uns par rapport aux autres. L'assemblage des morceaux 2a et 2b se fait selon un axe oblique FF', qui est l'axe de pliure sous le bras et qui est confondu avec l'axe 17 précité allant de l'évidement central 5 jusque sensiblement au milieu de la deuxième portion convexe 12b du bord extérieur 12.

Chaque morceau 2a, 2b, 2c comporte, depuis la zone correspondant à l'évidement central 5 lors de l'assemblage, une portion rectiligne, correspondant à l'axe oblique 17 puis en prolongement allant transversalement au-delà dudit axe oblique 17.

Sur l'exemple de réalisation illustré à la figure 3, les prolongements 18a, 18b et 18c ont sensiblement la forme d'un quart d'ellipse, pour laquelle l'axe FF' correspond au grand axe de l'ellipse et le bord 19 correspond au petit axe de l'ellipse. Le bord extérieur convexe 20 dudit prolongement 18 est prolongé jusqu'à la portion rectiligne respectivement 12a et 12c du bord extérieur 12 des morceaux respectivement 2b, 2c et 2a.

L'assemblage des morceaux 2a, 2b, 2c pour constituer la pièce 2 du vêtement de l'invention est réalisé par la couture des portions rectilignes 17 entre elles et des bords rectilignes 19 entre eux.

La portion convexe 12b du bord extérieur 12 de la pièce 2 est formée par la continuité des portions convexes 20 précitées. Les deux décrochements en hauteur sont obtenus du fait de l'assemblage selon les prolongements respectivement 18a et 18b d'une part et 18a et 18c d'autre part.

Le relief obtenu tant dans sa configuration que dans sa hauteur est fonction de la forme des prolongements 18 et notamment de l'angle α qui détermine le secteur angulaire desdits prolongements. Dans l'exemple illustré à la figure 3, cet angle qui est égal à 90° provoque un décrochement quasiment vertical.Ce décrochement peut être adouci en réduisant la valeur de cet angle *a* dans une fourchette qui est de préférence comprise entre 45 et 90°.

Sur la figure 4 on a illustré un second mode de réalisation du vêtement 1 qui est obtenu selon la technique des pinces. La pièce 21 dans sa partie haute A est obtenue par l'assemblage de trois morceaux distincts, représentés partiellement sur la figure 4 à savoir la moitié du morceau 22a et un seul des deux autres morceaux 22b, sachant que l'ensemble est réalisé symétriquement par rapport à l'axe DD' de symétrie de la pièce 22, correspondant à l'axe du dos de l'usager.

Le premier morceau 22a correspond au dos du vêtement 21 et partiellement aux manches jusqu'à la ligne 23 de couture de l'épaule.

Les deuxième et troisième morceaux 22b correspondent au devant du vêtement 21 et partiellement aux manches jusqu'à la ligne de couture 24. Chaque pièce 22b présente , depuis ladite ligne de couture 24 une portion rectiligne 34, une première portion convexe 26 , une seconde portion convexe 27 et une portion rectiligne 28. Les deux portions convexes 26, 27 successives présentent un point d'inflexion 29 de sorte que les deux portions convexes 26,27 ont une forme générale en aile de mouette, le point d'inflexion 29 symbolisant le corps de la mouette.

Conformément à la pratique en matière de pinces , on dessine préalablement sur le patronage les lignes servant de bases à ladite pince. Dans le cas présent, ces lignes sont représentées sur la figure 4 par des pointillés. ll s'agit de quatre lignes disposées symétriquement par rapport à un axe oblique 30, qui correspond à l'axe de pliure sous le bras, partant du point d'inflexion 29 jusqu'à la zone 31 du morceau 22b correspondant à l'évidement central 25. Les deux lignes 32,33 (et 32',33') constituent avec l'axe de symétrie 30 un triangle dont l'angle β au sommet 57 est supplémentaire de l'angle α précité. Ce triangle dans l'exemple illustré est un triangle rectangle dont l'axe de symétrie 30 est l'hypoténuse.

Pour la formation de la pince , on assemble par couture chacune des lignes , à savoir d'une part 32 et 32' et d'autre part 33 et 33'. Grâce à la formation de cette pince , on obtient pour le pourtour extérieur du morceau 22b la portion convexe , sensiblement circulaire, découlant de la juxtaposition des deux portions 26 et 27 et on obtient d'autre part le décrochement en hauteur grâce à la forme de la pince.

Comme dans le cadre de la technique de godet , le secteur angulaire peut être d'un angle α plus réduit , compris entre 45 et 90°, sachant que dans l'exemple précité il est de 90°.

Le second vêtement de l'invention qui va maintenant être décrit est un vêtement dont la structure générale diffère de celle enseignée par le document DE.1460.026 en ce que la mise en place dudit vêtement nécessite un enfilage de la tête. En d'autres termes, ce vêtement qui est constitué également d'une pièce unique ne comporte pas deux parties supérieures droite et gauche que l'on rabat par dessus les deux bras mais une seule partie supérieure entourant totalement une zone centrale évidée. Néanmoins cette zone centrale évidée est suffisamment importante pour ne pas créer une gêne pour l'usager et pour la personne qui l'habille lors de la mise en place du vêtement.

Si l'on examine la structure de ce vêtement, à plat, représentée sur la figure 5, comparativement à la structure du premier vêtement illustré à la figure 1, on remarque deux différences essentielles. Selon la première différence, le vêtement 41 ne comporte plus d'évidement supérieur en forme de V prolongeant vers le haut l'évidement central 45 et partageant la partie supérieure de la pièce en deux éléments droit et gauche. Dans le vêtement 41, il y a une partie supérieure 40 qui est unique.

La seconde différence réside dans des découpes obliques 43 partant symétriquement par rapport à l'axe DD' de la pièce 42 depuis l'évidement central 45 dans une direction générale passant par la deuxième portion convexe 50b du bord extérieur 50 de la pièce 42. Cette découpe oblique 43 est dite intérieure dans la mesure où elle s'arrête à un point donné 46 qui est à une certaine distance du bord 50 de la pièce. L'espace 44 situé entre ce point 46 et la deuxième portion convexe 50b du bord 50 de la pièce 42 forme le décrochement en relief, apte lors de la formation du vêtement sur l'usager à venir s'appliquer sous l'aisselle de celui-ci.

Lors de la mise en place du vêtement 41, la pièce 42 est posée à plat et l'on replie vers le haut la portion 47 de la partie supérieure 40 de la pièce 42 qui s'étend par dessus l'évidement central 45 et les deux découpes 43, selon un axe de pliage 48 qui correspond à la ligne qui relie les deux points extrêmes 46 des découpes 43.

Lors de la mise en place du vêtement, le bébé est posé à plat sur la pièce 42 avec sa tête reposant au niveau de l'évidement central 45 et de la zone ainsi dégagée. On rabat par dessus la tête la partie supérieure 40 que l'on vient disposer par dessus les bras et la face avant du corps du bébé. L'espace dégagé en repliant la portion 47 de la partie supérieure 40 permet de réaliser sans aucune gêne et très facilement l'enfilage de la tête.

Une fois la partie supérieure rabattue, on ferme d'abord les découpes 43 grâce aux moyens de fermeture 49 disposés de part et d'autre desdites découpes, puis on procède à la fermeture des manches comme pour le premier vêtement. Bien sûr il n'est pas question de fermeture des deux bords droit et gauche de l'avant du vêtement puisque selon la première différence évoquée ci-dessus ce second vêtement 41 n'est pas ouvert sur le devant.

Tout ce qui a été dit précédemment pour le premier vêtement 1 en ce qui concerne le décrochement en relief correspondant à la zone partant du point 46 jusqu'à la deuxième portion convexe 50b du bord extérieur 50 s'applique de la même manière pour ce second vêtement 41.

Cependant dans ce second vêtement 41, l'assemblage des deux morceaux distincts 51, 52 est réalisé uniquement selon les bords 56 des deux prolongements 53, 54, de sorte que les bords 55 selon l'axe oblique GG' délimitent entre eux les découpes intérieures obliques 43.

La présente invention n'est pas limitée aux modes de réalisation qui ont été décrits à titre d'exemples non exhaustifs. En particulier s'agissant du second vêtement, nécessitant un enfilage de la tête, la caractéristique des deux découpes intérieures obliques aptes à définir avec l'évidement central une zone importante d'enfilage de la tête pourrait être mise en oeuvre sans le décrochement en relief destiné à être placé sous l'aisselle de l'usager.

De plus l'une des découpes intérieures obliques dans le second vêtement pourrait être prolongée jusqu'au bord extérieur, permettant d'escamoter totalement la partie supérieure de la pièce par rapport à la tête lors de la mise en place du vêtement, cette partie escamotée serait ensuite rabattue par dessus le devant du corps, et on réaliserait la fermeture des manches et du devant en faisant coopérer deux à deux les différents moyens de fermeture disposés de manière adéquate le long des bords et des découpes de la pièce.

## Revendications

1. Vêtement (1) pour enfant constitué d'une pièce unique (2) qui d'une part présente un évidement ayant une zone centrale (5), formant l'ouverture pour le cou, prolongée par une zone supérieure (6) longeant les bords intérieurs (7,8) des deux parties supérieures droite (9) et gauche (10) de la pièce (2), et d'autre part est équipée de moyens de fermeture (3, 4) aptes à coopérer deux à deux et disposés le long des bords de la pièce ; la conformation de la pièce (2) et la disposition des moyens de fermeture (3, 4) étant telles que la mise en place du vêtement (1) se fait en plaçant l'usager à plat sur la pièce (2), la tête au niveau de la zone centrale (5) de l'évidement , en rabattant les parties supérieures (9, 10) de la pièce (2) par dessus les deux bras et en faisant coopérer les moyens de fermeture (3, 4) en vis-à-vis de manière à former les manches et à fermer le vêtement, caractérisé en ce que chaque bord extérieur (12) droit et gauche de la pièce (2), depuis la zone supérieure (6) de l'évidement , présente successivement et de manière continue :
a) une première portion (12a), de préférence sensiblement rectiligne, correspondant au bord inférieur du devant,
b) une deuxième portion convexe (12b), sensiblement circulaire ,
c) et une troisième portion (12c), de préférence sensiblement rectiligne, correspondant au bord de l'extrémité de la manche ; et en ce que la partie (13) de la pièce (2) qui jouxte ladite deuxième portion (12b) forme un décrochement naturel en hauteur par rapport au plan formé par le reste de la pièce (2) lorsque le vêtement (1) est posé à plat pour l'habillage , ledit décrochement en hauteur venant naturellement se loger lors de l'habillage sous l'aisselle, contre le dos et l'arrière du bras de l'usager.

2. Vêtement pour enfant (41) constitué d'une pièce unique (42) qui d'une part présente un évidement central (45) formant l'ouverture pour le cou, cet évidement étant prolongé vers le haut par deux découpes intérieures obliques (43) délimitant (40) entre-elles une portion supérieure (47) de la pièce repliable, vers la partie supérieure de la pièce (41) au-dessus de l'évidement central (45), et d'autre part est équipé de moyens de fermeture (49) aptes à coopérer deux à deux et disposés le long des bords de la pièce et desdites découpes (43) ; la conformation de la pièce (42) et la disposition des moyens de fermeture (49) étant telles que la mise en place du vêtement (41) se fait en plaçant l'usager à plat sur la pièce , la tête au niveau de l'ouverture formée par l'évidement central (45) et la portion supérieure (47) précitée repliée, en rabattant la partie supérieure (40) de la pièce (41) par dessus la tête et les deux bras et en faisant coopérer les moyens de fermeture (49) en vis-à-vis de manière à former les manches et fermer le vêtement, chaque bord extérieur (45) droit et gauche de la pièce, depuis la zone médiane de la partie supérieure (40), présentant successivement et de manière continue :
a) une première portion (50a), de préférence, sensiblement rectiligne , correspondant au bord inférieur du devant,
b) une deuxième portion convexe (50b), sensiblement circulaire,
c) et une troisième portion (50c), de préférence sensiblement rectiligne, correspondant au bord de l'extrémité de la manche, la partie (44) de la pièce qui jouxte ladite deuxième portion (50b) formant un décrochement naturel en hauteur par rapport au plan formé par le reste de la pièce (42) lorsque le vêtement (41) est posé à plat pour l'habillage , ledit décrochement en hauteur venant naturellement se loger lors de l'habillage sous l'aisselle, contre le dos et l'arrière du bras de l'usager.

3. Vêtement selon l'une des revendications 1 ou 2, caractérisé en ce que le décrochement naturel en hauteur est obtenu, selon la technique du godet, par assemblage de deux morceaux distincts (2a, 2b), chaque morceau comportant dans la partie jouxtant la deuxième partie convexe (12b) du bord extérieur (12) un prolongement (18) définissant, entre d'une part un axe oblique (FF') partant de la zone centrale (5) de l'évidement jusque sensiblement au milieu de la deuxième portion convexe (12b) du bord extérieur (12) et d'autre part un bord rectiligne (19), un secteur angulaire d'angle α et comportant au-delà dudit bord rectiligne (19) un bord convexe (20) correspondant partiellement à la deuxième portion convexe (12b) du bord extérieur (12) de la pièce (2).

4. Vêtement selon les revendications 1 et 3, caractérisé en ce que l'assemblage des deux morceaux distincts (2a, 2b) est réalisé selon les deux prolongements (18a, 18b) et selon les bords communs (17) coïncidant avec l'axe oblique (FF').

5. Vêtement selon les revendications 2 et 3, caractérisé en ce que l'assemblage des deux morceaux distincts (51, 52) est réalisé uniquement selon les deux prolongements (53, 54), les bords (55) selon l'axe oblique (GG') délimitant les découpes intérieures obliques (43).

6. Vêtement selon l'une des revendications 4 ou 5, caractérisé en ce qu'un passepoil est disposé lors de l'assemblage des deux morceaux selon les deux prolongements.

7. Vêtement selon l'une des revendications 1 ou 2, caractérisé en ce que le décrochement naturel en hauteur est obtenu selon la technique des pinces sur un morceau (22b) comportant dans la partie correspondant à la deuxième portion convexe (12b) du bord extérieur (12) une première portion convexe (26) et une seconde portion convexe (27), présentant ente elles un point d'inflexion (29), la pince étant formée selon quatre lignes (32, 32', 33, 33') disposées symétriquement par rapport à un axe oblique (30) partant du point d'inflexion (29) jusqu'à la zone (31) du morceau (22b) correspondant à l'évidement central (25), les deux lignes (32, 33) constituant avec l'axe oblique (30) un triangle d'angle au sommet β.

8. Vêtement selon l'une des revendications 3 à 7, caractérisé en ce que l'angle a est compris entre 45° et 90° ou l'angle β, qui est supplémentaire de l'angle *α,* est compris entre 90° et 135 °.

9. Vêtement selon l'une des revendications 3 à 8, caractérisé en ce que le sommet (15) du secteur angulaire d'angle au sommet *α,* s'agissant du godet, ou le sommet (57) du triangle d'angle au sommet β, s'agissant de la pince, est située à environ 60 % de la ligne (17, 32) allant de l'évidement central (5, 25) jusqu'au bord extérieur (20, 26) de la pièce (2, 22).
